# EUROPÄISCHE PATENTSCHRIFT

(11) **EP 1 044 429 B1**
(45) Veröffentlichungstag und Bekanntmachung des Hinweises auf die Patenterteilung: **07.08.2002**
(21) Anmeldenummer: 98960984.7
(22) Anmeldetag: 29.12.1998
(51) Int. Cl.: G06M 7/00

(54) **VORRICHTUNG ZUM ZÄHLEN VON IN EINER SCHUPPENFORMATION GEFÖRDERTEN ERZEUGNISSEN**
DEVICE FOR COUNTING PRODUCTS CONVEYED AS AN OVERLAPPING ARRANGEMENT
DISPOSITIF POUR COMPTER DES PRODUITS ACHEMINES EN UNE FORMATION A RECOUVREMENT

(30) Priorität: 30.12.1997 CH 298597
(43) Veröffentlichungstag der Anmeldung: 18.10.2000
(73) Patentinhaber: Ferag AG, 8340 Hinwil (CH)
(72) Erfinder: MAEDER, Carl, Conrad, CH-8340 Hinwil (CH)
(74) Vertreter: Patentanwälte Schaad, Balass, Menzl & Partner AG
(86) Internationale Anmeldenummer: CH9800560
(87) Internationale Veröffentlichungsnummer: WO9935614

(56) Entgegenhaltungen:
- EP-A- 0 408 490
- GB-A- 2 165 676

## Beschreibung

Die vorliegende Erfindung betrifft eine Vorrichtung zum Zählen von in einer Schuppenformation angeordneten flexiblen, flächigen Erzeugnissen, insbesondere Druckereiprodukten, gemäss dem Oberbegriff des Anspruchs 1.

Eine Vorrichtung dieser Art ist aus der EP-A-0 408 490 bekannt. Eine als Bandförderer ausgebildete und in Förderichtung mit einer Fördergeschwindigkeit angetriebene Fördereinrichtung ist dazu bestimmt, in einer regelmässigen Schuppenformation angeordnete Druckereiprodukte, in der jedes Druckereiprodukt auf dem vorauslaufenden aufliegt, an einer Detektionseinrichtung vorbeizufördern. Diese weist einen mittels eines Antriebs, abgestimmt auf einen Systemtakt, in dem die Druckereiprodukte gefördert werden, in und entgegen der Förderrichtung alternierend angetriebenen Schlitten auf, an dem ein Kontaktelement angeordnet ist. Beim Bewegen des Schlittens in Förderrichtung mit einer Geschwindigkeit, die grösser ist als die Fördergeschwindigkeit, gelangt das Kontaktelement beim Aufholen eines Gegenstandes an dessen Hinterkante zur Anlage. Infolge der grösseren Geschwindigkeit des Schlittens bezüglich der Fördergeschwindigkeit wird das Kontaktelement durch eine entgegen der Förderrichtung gerichtete Kraft mechanisch ausgelenkt. Diese Auslenkung des Kontaktelements wird mittels eines ebenfalls am Schlitten angeordneten Detektionsmittels unter Abgabe eines Signals an einen Zähler erfasst. Diese bekannte Vorrichtung ist zum Zählen von dünnen Gegenständen kaum geeignet. Überdies wird zum Auslenken des Kontaktelements eine gewisse Kraft benötigt, die insbesondere bei dünnen Gegenständen die Hinterkante beschädigen könnte. Werden keine besonderen Massnahmen getroffen, besteht auch die Gefahr, dass die Gegenstände infolge der Einwirkung des Kontaktelements verschoben werden können.

Es ist eine Aufgabe der vorliegenden Erfindung eine gattungsgemässe Vorrichtung zu schaffen, die zum genauen Zählen auch von dünnen Gegenständen geeignet ist.

Diese Aufgabe wird mit einer Vorrichtung gelöst, die die Merkmale im Anspruch 1 aufweist.

Ein Einstechelement und ein Detektionselement schaffen für jeden Gegenstand eine Zählschranke. Es wird dieselbe Wirkung erreicht, wie wenn die Gegenstände einzelweise durch die Zählschranke gefördert würden, obwohl sie in Schuppenformation gefördert werden. Die zu zählenden Gegenstände lösen selber unmittelbar infolge ihrer Anwesenheit in der Zählschranke zwischen dem Einstechelement und dem Detektionselement die Signalerzeugung aus. Dadurch kann eine Kraftauswirkung auf die Hinterkante der Gegenstände vermieden oder mindestens äusserst klein gehalten werden.

Bevorzugte Ausbildungsformen der erfindungsgemässen Vorrichtung sind in den abhängigen Ansprüchen angegeben.

Die Erfindung wird nun anhand in der Zeichnung dargestellten Ausführungsformen näher beschrieben. Es zeigen rein schematisch:
- Fig. 1: in Ansicht eine erste Ausbildungsform einer erfindungsgemässen Vorrichtung, wobei sich die Detektionseinrichtung in einer stromaufwärts gelegenen Endposition befindet;
- Fig. 2: in gleicher Darstellung wie Fig. 1 die dort gezeigte Ausbildungsform, wobei sich die Detektionseinrichtung in einer stromabwärts gelegenen Endposition befindet;
- Fig. 3: in Seitenansicht eine zweite Ausbildungsform der erfindungsgemässen Vorrichtung, mit einem drehend angetriebenen Einstechelement und einem ortsfest angeordneten Lichtsensor;
- Fig. 4: in Ansicht die in der Fig. 3 gezeigte Ausbildungsform der erfindungsgemässen Vorrichtung; und
- Fig. 5: in Draufsicht die in den Fig. 3 und 4 gezeigte Ausbildungsform der erfindungsgemässen Vorrichtung.

Die in den Fig. 1 und 2 gezeigte Vorrichtung weist eine als Bandförderer 10 ausgebildete Fördereinrichtung 12 auf. Das aktive Trum 14 des Bandförderers 10 ist in Förderrichtung F mit einer Fördergeschwindigkeit v₁ angetrieben. Auf dem aktiven Trum 14 sind flexible, flächige Gegenstände 16, im vorliegenden Fall Druckereiprodukte, in einer Schuppenformation S angeordnet, in der jeder Gegenstand 16 auf dem jeweils nachlaufenden aufliegt, derart dass die Hinterkante 18 der Gegenstände 16 in Richtung gegen oben freiliegt.

Oberhalb des Bandförderers 10 ist eine Zähleinrichtung 20 angeordnet. Sie weist eine in Förderrichtung F verlaufende Führungsschiene 22 auf, an der eine Detektionseinrichtung 24 schlittenartig geführt ist. Sie ist über eine Stange 26 mit einem als Zylinder-Kolbenaggregat ausgebildeten Antrieb 28 verbunden. Dieser ist dazu bestimmt, die Detektionseinrichtung 24 zwischen einer in der Fig. 1 mit ausgezogenen und in der Fig. 2 mit strichpunktierten Linien angedeuteten, stromaufwärts gelegenen Ausgangsstellung 30 und einer in der Fig. 2 mit ausgezogenen Linien gezeigten, stromabwärts gelegenen Umkehrstellung 32 mit einer Frequenz f hin und her zu bewegen. Diese Frequenz f ist grösser als der Quotient aus der Fördergeschwindigkeit v₁ und einem minimalen Abstand A zwischen den Hinterkanten 18 aufeinanderfolgender Gegenstände 16. Im gezeigten Beispiel ist die Frequenz f zwischen drei- bis viermal so gross wie dieser Quotient, vorzugsweise ist sie aber wenigstens doppelt so gross wie dieser Quotient.

Der mit H bezeichnete Hub der Detektionseinrichtung ist ungefähr halb so gross wie der minimale Abstand A zwischen der Hinterkante 18 aufeinanderfolgender Gegenstände 16. Auf jeden Fall ist er kleiner als dieser Abstand A. In einem - anzustreben ist ein möglichst grosser - Bereich der durch die Führung 22 und den Antrieb 28 definierten Bewegungsbahn 33 der Detektionseinrichtung 24 zwischen der Ausgangsstellung 30 und der Umkehrstellung 32 wird die Detektionseinrichtung 24 mit einer Geschwindigkeit v₂ bewegt, die grösser ist als die Fördergeschwindigkeit v₁. Durch die Abstimmung der Geschwindigkeit v₂, des Hubes H und der Frequenz f ist sichergestellt, dass die Detektionseinrichtung 24 die Hinterkante 18 jedes an der Zähleinrichtung 20 vorbeigeförderten Gegenstandes 16 in Förderrichtung F auf- und überholt.

Am an der Führungsschiene 22 geführten Schlitten 34 der Detektionseinrichtung 24 ist ein - ein Aktivierungselement 35 bildendeszungenartig ausgebildetes Einstechelement 36 mit einem Ende befestigt, dessen gegenüberliegendes Einstechende 38 in Förderrichtung F gerichtet freiliegt. Das Einstechelement 36 ist aus einem dünnen elastischen Material, beispielsweise Federstahlblech gebildet und liegt mit Vorspannung an der ihm zugewandten Flachseite 40 eines Gegenstandes 16 an.

Am Schlitten 34 ist weiter ein ebenfalls federzungenartig ausgebildetes Detektionselement 42 mit einem seiner Enden befestigt. Im freien Endbereich ist das Detektionselement 42 in Richtung von der Fördereinrichtung 12 weg abgekröpft und liegt bei Abwesenheit eines Gegenstandes 16 zwischen sich und dem Einstechelement 36 - eine Zählschraube 43 bildend -an diesem im Bereich der Abkröpfbiegung an. Das Einstechelement 36 und das Detektionselement 42 bilden somit Kontaktstücke einer elektrischen Kontaktanordnung 44 und sind über elektrische Leiter 46 mit einem Zähler 48 verbunden. Der abgekröpfte Endbereich des Detektionselements 42 und das über die Berührungsstelle mit dem Detektionselement 42 vorstehende Einstechende 38 des Einstechelements 36 bilden einen sich in Förderrichtung F erweiternden Einlauf für die Gegenstände 16.

In der Fig. 1 befindet sich kein Gegenstand 16 in der vom Einstechelement 38 und Detektionselement 42 gebildeten Zählschraube 43, wodurch die Kontaktanordnung 46 und somit der elektrische Kreis geschlossen ist. In der Fig. 2 befindet sich der hintere Endbereich 18' eines Gegenstandes 16 in der Zählschraube 43, wodurch die Kontaktanordnung 44 durch den Gegenstand 16 selber geöffnet und somit der elektrische Kreis unterbrochen ist.

Beim ununterbrochenen Hin- und Herbewegen der Detektionseinrichtung 24 gleitet das Einstechelement 36 jeweils an der Seitenfläche 40 eines Gegenstandes 16 hin und her, bis infolge der Förderung der Gegenstände 16 und der Bewegung der Detektionseinrichtung 24 sie hinter die Hinterkante 18 des Gegenstandes 16 gelangt und so infolge ihrer Vorspannung auf der Seitenfläche 40 des nächstfolgenden Gegenstandes 16 zur Anlage kommt. Beim nächstfolgenden Hub in Förderrichtung F sticht das Einstechelement 36 mit seinem Einstechende 38 voraus zwischen diesen und den unmittelbar vorauslaufenden Gegenstand 16 ein. Beim oder nach dem Einstechen wird vom Gegenstand 16 selber das Detektionselement 42 ausser Kontakt mit dem Einstechelement 36 gebracht, indem der Gegenstand 16-infolge der Relativbewegung zwischen sich und der Detektionseinrichtung 24 - zwischen das Einstechelement 36 und das Detektionselement 42 einläuft. Dabei wird infolge des Einlaufs die Hinterkante 18 der Gegenstände 16 schonend behandelt und auf die Gegenstände 16 eine äusserst kleine, in Förderrichtung F wirkende Kraft ausgeübt; dies weil die Kraft zum Abheben des Detektionselements 42 vom Einstechelement 36 äusserst klein gehalten werden kann.

Der Vollständigkeit halber sei erwähnt, dass der Hub H, die Frequenz f und die Geschwindigkeit v₂ derart auf den zulässigen minimalen Abstand A und die Fördergeschwindigkeit v₁ abgestimmt sind, dass die Detektionseinrichtung 24 zwischen dem Erfassen zweier aufeinanderfolgender Gegenstände immer wenigstens einen Hub in Förderrichtung F ausführt, ohne dass ein Gegenstand 16 die Kontaktanordnung 44 öffnet. Im Zähler 48 werden dabei, bei aufeinanderfolgenden Hüben ausgegebene Signale als ein einziges Signal gezählt. Dies führt zu einer äusserst genauen Zählung der Gegenstände 16.

Der Vollständigkeit halber sei erwähnt, dass die Vorrichtung weiter eine bezüglich der Führungsschiene 22 ortsfest angeordnete, frei drehbar gelagerte Referenzwalze 50 aufweist, um die ein Einlaufband 52 verläuft, das weiter um eine bezüglich der Referenzwalze 50 stromaufwärts gelegene und von der Fördereinrichtung 12 weiter entfernte Walze 54 geführt ist. Das Einlaufband 52 bildet im der Fördereinrichtung 12 zugewandten Bereich der Referenzwalze 50 eine auf das Einstechelement 36 abgestimmte Referenz für die Schuppenformation S. Diese wird mittels der Fördereinrichtung 12 derart gefördert, dass der hintere Endbereich 18' der Gegenstände 16 mit der Referenz in Berührung kommt.

Bei der in den Fig. 3 bis 5 gezeigten Ausbildungsform ist die Fördereinrichtung 12 ebenfalls durch einen Bandförderer 10 gebildet, der mehrere nebeneinander angeordnete Förderbändchen 10' aufweist. Das aktive Trum 14 dieser Förderbändchen 10' definiert eine Förderebene 14' für die in Schuppenformation S angeordneten Gegenstände 16. Auch hier liegt jeder Gegenstand 16 auf dem nachlaufenden auf.

Oberhalb der Fördereinrichtung 12 ist wiederum die Zählrichtung 20 angeordnet. Die Detektionseinrichtung 24 der Zähleinrichtung 20 weist ein Flügelrad 56 auf, das mittels des als Elektromotor 58 ausgebildeten Antriebs 28 um seine Achse 60 drehend angetrieben ist. Diese Achse 60 liegt in einer rechtwinklig zur Förderebene 14' und in Förderrichtung F verlaufenden Ebene und ist in Förderrichtung F gegen vorne geneigt. Vorzugsweise ist diese Neigung so gross, dass der Winkel - stromabwärts der Achse 60 gemessen - zwischen der Achse 60 und der in Schuppenformation S angeordneten Gegenstände 16 ein spitzer ist.

An jedem radialen Ende der vier Flügel 56' des Flügelrades 56 ist ein zungenförmiges Einstechelement 36 angeordnet, das in Drehrichtung D des Flügelrades 56 gegen vorne von den Flügeln 56' absteht. Die Einstechenden 38 der Einstechelemente 36 werden somit entlang einer kreisförmigen Bewegungsbahn 62 bewegt. Ein Abschnitt 62' dieser Bewegungsbahn 62 verläuft somit annähernd in Förderrichtung F.

Die Drehzahl des Flügelrades 56 ist derart gewählt, dass in der Zeit definiert durch den Quotienten aus dem minimalen Abstand A zwischen der Hinterkante 18 aufeinanderfolgender Gegenstände 16 und der Fördergeschwindigkeit v₁, das vier Flügel aufweisende Flügelrad 56 eine halbe Umdrehung, vorzugsweise aber eine ganze Umdrehung, ausführt. Der Abstand von der Achse 60 zu den Einstechelementen 36 ist derart gewählt, dass bei dieser Drehzahl die Umlaufgeschwindigkeit v₂ grösser ist als die Fördergeschwindigkeit v₁. Durch die Schrägstellung der Achse 60 und das Abstimmen der Drehzahl des Flügelrades 56 und der Länge der Flügel 56' auf die Fördergeschwindigkeit v₁ und den minimalen Abstand A zwischen der Hinterkante 18 aufeinanderfolgender. Gegenstände 16 wird erreicht, dass jeder an der Zähleinrichtung 20 vorbeigeförderte Gegenstand 16 wenigstens einmal, vorzugsweise aber mehrmals von einem Einstechelement 36 untergriffen wird. Um Konflikte des Flügelrades 56 mit den Gegenständen 16 zu vermeiden, ist die Position des Flügelrades 56 derart gewählt, dass die Einstechelemente 36 stromabwärts des Schnittpunktes der Achse 60 mit der Förderebene 14' an der ihnen zugewandten Flachseite 40 des betreffenden Gegenstandes 16 zur Anlage kommen. Es sei erwähnt, dass das Flügelrad 56 aus einem Federeigenschaften aufweisenden Material, beispielsweise Federstahl, gebaut ist, so dass die Flügel 56' nur mit kleiner Kraft an der Flachseite 40 anliegen, aber mit Sicherheit zwischen diesem Gegenstand 16 und dem vorauslaufenden Gegenstand einstechen.

Im radialen Endbereich weist jeder Flügel 56' einen Reflektor 64 auf. An einem Gestell 66, an dem auch der Elektromotor 58 abgestützt ist, ist eine als Detektionselement wirkende Lichtquelle-Lichtsensoreinheit 68 befestigt. Diese ist von der Achse 60 gleich weit entfernt wie die Reflektoren 64 und stromabwärts der Achse 60 in der gleichen, in Förderrichtung F verlaufenden Ebene wie die Achse 60 angeordnet. Die Lichtquelle-Lichtsensoreinheit 68 gibt einen Lichtstrahl 70 parallel zur Achse 60 in Richtung zur Bewegungsbahn 62 ab, welcher beim Vorbeibewegen eines Flügels 56',der nicht vom Endbereich 18' eines Gegenstandes 16 abgedeckt ist, zur Lichtquelle-Lichtsensoreinheit 68 zurückreflektiert wird. Untergreift allerdings ein Flügel 56' einen Gegenstand 16, ist der Lichtstrahl 70 unterbrochen, wie dies Fig. 4 zeigt, so dass die Detektionseinrichtung 24 zur Abgabe eines Signals an den Zähler 48 veranlasst ist. Die Lichtquelle-Lichtsensoreinheit 68 und die Einstechelemente 36 bilden jeweils eine Zählschranke 43.

Zur Feststellung, ob ein nicht von einem Gegenstand 16 abgedeckter Flügel 56' in den Lichtstrahl 70 ein- bzw. aus diesem ausläuft und auch zu erkennen, wenn ein Flügel 56' unter den von einem Gegenstand 16 unterbrochenen Lichtstrahl 70 durchläuft, weist die Zähleinrichtung 20 eine Referenzscheibe 72 auf, die mit dem Flügelrad 56 mitdreht und in gleichem Winkelabstand wie die Flügel 56' ebenfalls mit Reflektoren 64' versehen ist. Mit diesen Reflektoren 64' wirkt eine zweite Lichtquelle-Lichtsensoreinheit 68' zusammen, die diametral der Lichtquelle/Lichtsensoreinheit 68 gegenüber in einem kleineren Abstand zur Achse 60 am Gestell 66 befestigt ist. Die weitere Lichtquelle-Lichtsensoreinheit 68' gibt somit jedesmal ein Signal ab, wenn -ein Flügel 56' bei der Lichtquelle-Lichtsensoreinheit 68 vorbeibewegt wird. In der Detektionseinrichtung 24 werden die Signale der beiden Lichtquelle-Lichtsensoreinheiten 68,68' miteinander verglichen. Nur wenn beide Lichtquelle-Lichtsensoreinheiten 68, 68' gleichzeitig ein Signal erzeugen, ist der Lichtstrahl 70 nicht von einem Gegenstand 16 unterbrochen und untergreift das Einstechelement 36 keinen Gegenstand 16. Gibt hingegen nur die weitere Lichtquelle-Lichtsensoreinheit 68' ein Signal ab, bedeutet dies, dass ein Flügel 56' einen Gegenstand 16 untergreift und dieser Gegenstand 16 den Lichtstrahl 70 unterbricht. Nur dann wird ein Signal an den Zähler 48 abgegeben.

In bevorzugter Weise wird die Drehzahl des Flügelrades 56 derart gewählt, dass immer wenigstens ein Flügel 56' den Lichtstrahl 70 reflektiert, bevor er von einem nächsten Gegenstand 16 wieder unterbrochen wird und dass, während einer Unterbrechung des Lichtstrahls 70 immer mindestens zwei Flügel 56' zwischen dem Gegenstand und dem nächstfolgenden Gegenstand einstechen. Dies ergibt ein sehr genaues Zählen bei einfacher Auswertungsmöglichkeit der Signale.

Am Gestell 66 ist an einer rechtwinklig zur Förderrichtung F und parallel zur Förderebene 14' verlaufenden Achse beidseitig der Detektionseinrichtung 24 je ein Referenzrad 74 frei drehbar gelagert. Die Lage des Referenzrades 74 bezüglich dem Flügelrad 56 ist derart gewählt, dass die Flügel 56' die Flachseite 40 des am Referenzrad 74 anliegenden Gegenstandes 16 an der gewünschten Stelle berühren.

Zum Zählen der Gegenstände, die in einer Schuppenformation gefördert werden, in welcher jeder Gegenstand auf dem vorauslaufenden aufliegt, wird die Zähleinrichtung unterhalb des aktiven Trums der Fördereinrichtung 12 angeordnet, wobei das Einstechelement über das aktive Trum 14 vorsteht. Die Rolle der Referenzwalze 50 bzw. des Referenzrades 74 kann dann vom aktiven Trum übernommen werden.

Handelt es sich bei den Gegenständen 16 beispielsweise um gefaltete Druckereiprodukte, deren Falz vorlaufend und Blume nachlaufend ist, ist es auch denkbar, dass das Einstechelement 36 blumenseitig in das Druckereiprodukt einsticht.

Der Abstand zwischen den Hinterkanten 18 aufeinanderfolgender Gegenstände 16 kann unterschiedlich sein; er ist aber nie kleiner, üblicherweise aber grösser als der zulässige minimale Abstand A. Die Bewegung des Einstechelements 36 ist nicht auf die Phasenlage oder einen Systemtakt, in dem die Gegenstände effektiv anfallen, abgestimmt. Die Vorrichtung ist somit insbesondere auch zum Zählen von in einer unregelmässigen Formation anfallenden Gegenständen geeignet.

Zum Zählen kann sowohl das Signal beim Einlaufen eines Gegenstandes in die Zählschranke als auch jenes beim Auslaufen des Gegenstandes aus der Zählschranke ausgewertet werden.

Selbstverständlich kann auch das translatorisch bewegte Einstechelement (Fig. 1 und 2) mit einem Reflektor versehen sein, wobei eine Lichtquelle-Lichtsensoreinheit entweder am Schlitten 34 oder ortsfest beim stromabwärts gelegenen Ende der Bewegungsbahn des Reflektors angeordnet sein kann.

## Patentansprüche

1. Vorrichtung zum Zählen von in einer Schuppenformation angeordneten flexiblen, flächigen Gegenständen, insbesondere Druckereiprodukten, mit einer in Förderrichtung (F) mit Fördergeschwindigkeit (v₁) angetriebenen, zum Fördern der Gegenstände (16) bestimmten Fördereinrichtung (12), einer Detektionseinrichtung (24) mit einem entlang einer Bewegungsbahn (33, 62), von der zumindest ein Abschnitt wenigstens annähernd in Förderrichtung (F) verläuft, bewegbaren und mit einem Detektionselement (42;68) zusammenwirkenden Aktivierungselement (35) und einem Antrieb (28), der das Aktivierungselement (35) zyklisch und zumindest in einem Bereich des Abschnitts der Bewegungsbahn (62), bezogen auf die Förderrichtung (F), mit einer grösseren Geschwindigkeit (v₂) als die Fördergeschwindigkeit (v₁) bewegt und mit einem hinteren Bereich (18') jedes an der Detektionseinrichtung (24) vorbeigefördeten Gegenstandes (16) zum Zusammenwirken bringt, wobei beim Zusammenwirken des Aktivierungselements (35) mit dem jeweiligen Gegenstand (16) die Detektionseinrichtung (24) ein Signal an einen Zähler (48) abgibt, **dadurch gekennzeichnet, dass** das Aktivierungselement (35) als Einstechelement (36) ausgebildet und dazu bestimmt ist, in den hinteren Endbereich (18') des jeweiligen Gegenstandes (16) oder zwischen diesen und den nachfolgenden Gegenstand einzustechen, und das Detektionselement zur Bildung einer Zählschranke (43) dem Einstechelement (36) gegenüberliegend angeordnet ist.

2. Vorrichtung nach Anspruch 1, **dadurch gekennzeichnet, dass** das Einstechelement (36) zungenartig ausgebildet und beim Einstechen mit seinem freien Einstechende (38) wenigstens annähernd in Förderrichtung (F) gerichtet ist.

3. Vorrichtung nach Anspruch 1 oder 2, **dadurch gekennzeichnet, dass** das Einstechelement (36) und das Detektionselement (42) aneinander anliegende Kontaktstücke einer elektrischen Kontaktanordnung (44) sind, die durch den Gegenstand (16) zum Erzeugen des Signals voneinander trennbar sind.

4. Vorrichtung nach einem der Ansprüche 1 bis 4, **dadurch gekennzeichnet, dass** das Detektionselement (42) zum synchronen Bewegen mit dem Einstechelement (36) mit dem Antrieb (28) verbunden ist.

5. Vorrichtung nach Anspruch 1 oder 2, **dadurch gekennzeichnet, dass** das Detektionselement (42) einen Lichtsensor (68) und das Einstechelement (36) ein Reflexionselement (64) zur Reflexion eines Lichtstrahls (70) zum Lichtsensor (68) aufweist, und das Detektionselement (42) bei durch einen Gegenstand (16) unterbrochenem Lichtstrahl (70) das Signal abgibt.

6. Vorrichtung nach Anspruch 5, **dadurch gekennzeichnet, dass** das Detektionselement (68) fest angeordnet ist und die vorzugsweise kreisförmige Bewegungsbahn (62) des Einstechelements (36) an ihm vorbeiführt.

7. Vorrichtung nach Anspruch 5 oder 6, **dadurch gekennzeichnet, dass** das Einstechelement (36) ein um seine quer zu einer von der Fördereinrichtung (12) definierten Förderebene (14') für die Gegenstände (16) verlaufende Achse (60) drehend angetriebenes Flügelrad (56) aufweist und jeder Flügel (56') mit einem Einstechelement (36) versehen ist.

8. Vorrichtung nach einem der Ansprüche 1 bis 7, **dadurch gekennzeichnet, dass** die Frequenz (f) mit welcher das Einstechelement (36, 56') angetrieben ist, wenigstens doppelt, vorzugsweise 3 bis 4 mal so gross ist wie der Quotient aus der Fördergeschwindigkeit (v₁) und dem minimalen Abstand (A) zwischen den Hinterkanten (18) aufeinanderfolgender Gegenstände (16), und die in Förderrichtung (F) gemessene Strecke, in der das Einstechelement zwischen zwei Gegenstände in Eingriff bringbar ist, kleiner ist als der minimale Abstand (A) zwischen den Hinterkanten (18) aufeinanderfolgender Gegenstände (16).

## Claims

1. Apparatus for counting flexible flat objects arranged in an overlapping formation, especially printed products, having a conveying device (12), which is driven at conveying speed (v₁) in the conveying direction (F) and intended to convey the objects (16), having a detection device (24) with an activation element (35), which can be moved along a movement path (33, 62) of which at least one section extends at least approximately in the conveying direction (F), and which interacts with a detection element (42; 68), and having a drive (28), which moves the activation element (35) cyclically and, at least in a region of the section of the movement path (62), referred to the conveying direction (F), at a higher speed (v₂) than the conveying speed (v₁) and brings said element into interaction with a rear region (18') of each object (16) conveyed past the detection device (24), the detection device (24) emitting a signal to a counter (48) when the activation element (35) interacts with the respective object (16), **characterized in that** the activation element (35) is constructed as an insertion element (36) and is intended to be inserted into the rear end region (18') of the respective object (16) or between the latter and the following object, and the detection element is arranged opposite the insertion element (36) in order to form a counting barrier (43).

2. Apparatus according to Claim 1, **characterized in that** the insertion element (36) is constructed like a tongue and, when being inserted, is orientated with its free insertion end (38) at least approximately in the conveying direction (F).

3. Apparatus according to Claim 1 or 2, **characterized in that** the insertion element (36) and the detection element (42) are contact pieces which rest on each other, belong to an electric contact arrangement (44) and can be separated from each other by the object (16) in order to generate the signal.

4. Apparatus according to one of Claims 1 to 4, **characterized in that** the detection element (42) is connected to the drive (28) in order to move synchronously with the insertion element (36).

5. Apparatus according to Claim 1 or 2, **characterized in that** the detection element (42) has a light sensor (68) and the insertion element (36) has a reflection element (64) to reflect a light beam (70) towards the light sensor (68), and the detection element (42) emits the signal when the light beam (70) is interrupted by an object (16).

6. Apparatus according to Claim 5, **characterized in that** the detection element (68) is arranged to be fixed and the preferably circular movement path (62) of the insertion element (36) leads past it.

7. Apparatus according to Claim 5 or 6, **characterized in that** the insertion element (36) has a paddle wheel (56) which is driven in rotation about its axis (60), which extends transversely with respect to a conveying plane (14'), defined by the conveying device (12), for the objects (16), and each paddle (56') is provided with an insertion element (36).

8. Apparatus according to one of Claims 1 to 7, **characterized in that** the frequency (f) with which the insertion element (36, 56') is driven is at least twice, preferably three to four times as high as the quotient of the conveying speed (v₁) at the minimum distance (A) between the rear edges (18) of successive objects (16), and the distance measured in the conveying direction (F) in which the insertion element can be brought into engagement between two objects is less than the minimum distance (A) between the rear edges (18) of successive objects (16).

## Revendications

1. Appareil pour compter des objets plans, souples en particulier des produits d'imprimerie, ayant un dispositif de transport (12) entraîné à la vitesse de transport (V₁) dans le sens du transport (F), destiné à transporter des objets (16), un dispositif de détection (24) avec un élément d'actionnement (35) mobile le long d'une trajectoire (33, 62) de laquelle se prolonge une section au moins approximativement dans la direction du transport (F), et agissant de concert avec un élément de détection (42, 68) et un mécanisme d'entraînement (28), qui déplace l'élément d'actionnement (35) cycliquement et au moins dans une zone de la section de la trajectoire (62) par rapport à la direction du transport (F), à une vitesse plus grande (V₂) que la vitesse de transport (V₁) et qui est amené à coopérer avec une zone arrière (18') de chaque objet (16) déplacé devant le dispositif de détection (24), le dispositif de détection (24) émettant un signal vers un compteur (48) lorsque l'élément d'actionnement (35) coopère avec l'objet respectif (16), **caractérisé en ce que** l'élément d'actionnement (35) est constitué sous forme d'élément à enfoncer (36) et qui est destiné à être enfoncé dans la zone arrière (18') de l'objet respectif (16) ou entre celui-ci et l'objet suivant, et l'élément de détection est disposé en face de l'élément à enfoncer (36) pour former une baie de comptage (43).

2. Appareil selon la revendication 1, **caractérisé en ce que** l'élément à enfoncer (36) est constitué sous forme de languette et lorsqu'il est enfoncé avec son extrémité libre à enfoncer (38), il est au moins dirigé approximativement dans la direction du transport (F).

3. Appareil selon la revendication 1 ou 2, **caractérisé en ce que** l'élément à enfoncer (36) et l'élément de détection (42) sont des pièces de contact adjacentes d'une disposition de contacts (44) electriques, lesquelles peuvent être séparées l'une de l'autre par l'objet (16) en vue de produire un signal.

4. Appareil selon l'une quelconque des revendications 1 à 3, **caractérisé en ce que** l'élément de détection (42) est raccordé au mécanisme d'entraînement (28) pour se déplacer en synchronisme avec l'élément à enfoncer (36).

5. Appareil selon la revendication 1 ou 2, **caractérisé en ce que** l'élément de détection (42) présente un capteur de lumière (68) et l'élément à enfoncer (36) présente un élément réfléchissant (64) pour réfléchir un rayon lumineux (70) vers le capteur de lumière (68), et l'élément de détection (42) émet le signal lorsque le rayon lumineux (70) est interrompu par un objet (16).

6. Appareil selon la revendication 5, **caractérisé en ce que** l'élément de détection (68) est disposé de façon fixe et la trajectoire (62) de préférence circulaire de l'élément à enfoncer (36) passe devant lui.

7. Appareil selon la revendication 5 ou 6, **caractérisé en ce que** l'élément à enfoncer (36) présente une roue à aubes (56) entraînée en rotation autour de son axe (60) se prolongeant transversalement par rapport à un plan de transport (14') des objets (16), défini par le dispositif de transport (12) et chaque aube (56') est muni d'un élément à enfoncer (36).

8. Appareil selon l'une quelconque des revendications 1 à 7, **caractérisé en ce que** la fréquence (f), à laquelle est entraîné l'élément à enfoncer (36, 56'), est au moins le double, de préférence environ le triple jusqu'au quadruple du quotient de la vitesse de transport (V₁) par la distance minimale (A) entre les bords arrière (18) des objets (16) successifs, et le parcours mesuré dans la direction du transport (F), dans lequel l'élément à enfoncer peut être amené en prise entre deux objets, est inférieur à la distance minimale (A) entre les bords arrière (18) des objets (16) successifs.
